# EUROPÄISCHE PATENTSCHRIFT

(11) **EP 3 783 180 B1**
(45) Veröffentlichungstag und Bekanntmachung des Hinweises auf die Patenterteilung: **01.04.2026**
(21) Anmeldenummer: 19193124.5
(22) Anmeldetag: 22.08.2019
(51) Int. Cl.: E06B 3/22

(54) **VERSTÄRKUNGSPROFILFIXIERUNG**
REINFORCEMENT PROFILE FIXING
FIXATION DE PROFILÉ DE RENFORCEMENT

(43) Veröffentlichungstag der Anmeldung: 24.02.2021
(73) Patentinhaber: profine GmbH, 66954 Pirmasens (DE)
(72) Erfinder: Bold, Alexander, 66953 Pirmasens (DE); Haas, Michael, 66954 Pirmasens (DE)
(74) Vertreter: Hocker, Thomas

(56) Entgegenhaltungen:
- WO-A1-98/21435

## Beschreibung

Die Erfindung betrifft ein Profilsystem zur Herstellung von Fenstern oder Türen auf der Basis von Kunststoffprofilen mit einem Verstärkungsprofil, sowie aus einem solchen Profilsystem hergestellte Fenster und Türen.

Hohlkammerprofile für die Herstellung von Fenstern und Türen werden in großem Umfang aus PVC-Formmassen extrudiert. Um die statischen Anforderungen der Fensterelemente zu erfüllen, werden diese in der Regel mittels Verstärkungsprofilen aus Stahl armiert.

### Stand der Technik

Es ist üblich, Hohlkammerprofile aus PVC-Formmassen mit Verstärkungsprofilen zu versehen. Die Verstärkungsprofile bestehen gewöhnlich aus Stahl. Es sind aber auch Verstärkungsprofile aus glasfaserverstärkten Kunststoffen und sogenannte thermisch getrennte Stahlprofile für diesen Zweck bekannt.

Aufgrund von Fertigungstoleranzen ist jedoch nicht immer gewährleistet, dass die Verstärkungsprofile vollständig an der Innenkontur der Verstärkungskammer anliegen. Bei einer etwaigen Verformung des Hohlkammerprofils durch Wärme- oder Krafteinwirkung verzieht sich das PVC-Profil, bevor die Verstärkungsprofile auf Biegung beansprucht werden und damit ihre Verstärkungswirkung entfalten. Um dem entgegen zu wirken, werden die Hohlkammerprofile und die Verstärkungsprofile miteinander fest verbunden, vorzugsweise verschraubt.

Die Verstärkungsprofile werden hierzu vor dem Verschweißen der abgelängten und auf Gehrung geschnittenen PVC-Profile in eine sogenannte Verstärkungskammer der Hohlprofile - insbesondere der Blendrahmenprofile für den Blendrahmen und der Flügelrahmenprofile für den Flügelrahmen - eingeschoben und mit einer die Außenkontur des Hohlkammerprofils durchdringenden Verschraubung mit dem Hohlkammerprofil verschraubt. Dies geschieht in der Regel beim Fensterbauer.

Eine Verbindung zwischen den Hohlkammerprofilen und den Verstärkungsprofilen ohne Verschraubung ist aus WO98/21435 bekannt.

Der Erfindung liegt die Aufgabe zugrunde, ein anderes Verstärkungsprofil für ein Kunststofffensterprofil mit mindestens einer Verstärkungskammer zu schaffen, welches auch ohne Verschraubung verschiebungsfrei mit einem korrespondierenden Kunststofffensterprofil verbunden werden kann.

Die Aufgabe wird durch ein Verstärkungsprofil mit den Merkmalen des unabhängigen Anspruch 1 sowie durch die Anwendung eines Verfahrens mit den Merkmalen des Anspruchs 8 gelöst.

An einem Verstärkungsprofil für ein Kunststofffensterprofil, welches über mindestens eine Verstärkungskammer verfügt, wobei die Verstärkungskammer zur Aufnahme des Verstärkungsprofils geeignet ist, ist hierzu an mindestens einer Oberfläche des Verstärkungsprofils mindestens ein stauchbares Dichtungsprofil angeordnet.

Das stauchbare Dichtungsprofil dient hierbei der kraftschlüssigen Verbindung zwischen Verstärkungsprofil und Kunststofffensterprofil, so dass es ohne weitere Befestigungsmittel wie beispielsweise Schrauben beim üblichen Hantieren nicht zu Verschiebungen zwischen dem Verstärkungsprofil und dem Kunststofffensterprofil kommt.

Damit das Dichtungsprofil immer an der richtigen Stelle positioniert ist und nicht verloren gehen kann, ist dieses in einer bevorzugten Ausführung mit dem Verstärkungsprofil fest verbunden, nämlich anextrudiert. Vorteilhafte Ausgestaltungen werden durch die Merkmale der abhängigen Ansprüche geschützt.

Ist das stauchbare Dichtungsprofil ein schlauchförmiges Dichtungsprofil, so steht die Dichtung, sobald sie zusammengedrückt wird, unter Spannung. Da das Dichtungsprofil dann versucht, wieder in ihre Ausgangsform zurück zu gehen, übt sie Druck auf die Vorrichtungen aus, wodurch die Haftreibung diesem Bewegungsdrang entgegensteht.

Ist der Querschnitt der Verstärkungskammer im Kunststofffensterprofil in Erstreckungsrichtung etwas größer als der Querschnitt des Verstärkungsprofils in Erstreckungsrichtung, so kann das Verstärkungsprofil mit Spiel in der Aussparung aufgenommen werden. Unter Erstreckungsrichtung wird bei einem Extrusionsprofil die Extrusionsrichtung verstanden. Allgemein wird bei einem Fensterprofil unter der Erstreckungsrichtung die Richtung verstanden, in welche die längste Kante des Profils verläuft.

Das Dichtungsprofil sollte eine Höhe h aufweisen, welche im ungestauchten Zustand größer ist als das Spiel, welches zwischen dem Kunststofffensterprofil und dem aufgenommenen Verstärkungsprofil an dem Ort besteht, an welchem das Dichtungsprofil angeordnet ist. Hierdurch wird gewährleistet, dass das Dichtungsprofil das Verstärkungsprofil an das aufnehmende Kunststofffensterprofil drückt.

Das schlauchförmige Dichtungsprofil kann an einem Ende verschlossen sein. Vorzugsweise wird das Dichtungsprofil an dieser Stelle warmumgeformt.

Der Querschnitt des Dichtungsprofils kann in Erstreckungsrichtung im Wesentlichen rechteckig sein. Besitzt dabei eine Seitenwand eine geringere Dicke als die gegenüberliegende Seitenwand, so ergibt sich der Vorteil, dass das Dichtungsprofil bei Belastung definiert einknickt. Zur Bildung eines Rechtecks genügen hierbei drei im Wesentlichen rechtwinklig zueinander angeordnete Seiten, da die vierte Seite vom Verstärkungsprofi, an dem das Dichtungsprofil angebracht ist, übernommen werden kann.

Vergleichbares gilt, wenn der Querschnitt des Dichtungsprofils in Erstreckungsrichtung im Wesentlichen die Form eines Federbalges aufweist.

Beim erfindungsgemäßen Verfahren zur Montage eines Verstärkungsprofil mit einem stauchbare Dichtungsprofil mit einem Kunststofffensterprofil wird zunächst das mit dem Verstärkungsprofil verbundene Dichtungsprofil gestaucht, dann das Verstärkungsprofil mit dem Dichtungsprofil in die Verstärkungskammer des Kunststofffensterprofil eingeführt und letztendlich das Dichtungsprofil von den stauchenden Kräften entlastet.

Hierbei kann optional das Dichtungsprofil gestaucht werden, indem im Inneren des Schlauchprofils ein Unterdruck erzeugt wird. Das Dichtungsprofil kann zu einem späteren Zeitpunkt von den stauchenden Kräften entlastet werden, indem im Inneren des Schlauchprofils der Druck erhöht wird; vorzugsweise wird dabei das Innere des Schlauchprofils mit Umgebungsdruck beaufschlagt. Das Dichtungsprofil wird auf diese Weise zunächst zusammengezogen, wodurch das Verstärkungsprofil mit dem zusammengezogenen Dichtungsprofil in die Verstärkungskammer des Kunststofffensterprofils eingeführt werden kann. Bei Druckerhöhung im Dichtungsprofil schmiegt sich das Dichtungsprofil an der Innenwand der Verstärkungskammer an, so dass eine unverschiebbare Verbindung entsteht.

Besonders effektiv ist das Verfahren, wenn das Dichtungsprofil an einem Ende verschlossen wird, während am anderen Ende des Dichtungsprofils eine Vorrichtung zur Erzeugung eines Unterdrucks angeschlossen wird.

Alternativ kann das Dichtungsprofil mechanisch, vorzugsweise mittels eines Bandes gestaucht werden. Hierzu kann ein dünnes Flachband über das Dichtungsprofil in Erstreckungsrichtung gezogen werden. Dann wird das Verstärkungsprofil eingeführt und abschließend das Flachband herausgezogen.

Die Erfindung wird nun anhand der Figuren erläutert. Hierbei zeigen:
Figur 1 ein Kunststofffensterprofil mit Verstärkungskammer,
Figur 2 ein erfindungsgemäßes Verstärkungsprofil in einer Verstärkungskammer eines Kunststofffensterprofils im montierten Endzustand,
Figur 3 ein erfindungsgemäßes Verstärkungsprofil mit Dichtungsprofil in einer Verstärkungskammer eines Kunststofffensterprofils während der Montage im Profilschnitt,
Figur 4 ein erfindungsgemäßes Verstärkungsprofil mit Dichtungsprofil und
Figur 5 ein erfindungsgemäßes Verstärkungsprofil mit Dichtungsprofil in einer Verstärkungskammer eines Kunststofffensterprofils während der Montage im Längsschnitt.

Figur 1 zeigt ein Kunststofffensterprofil 1 mit einer Verstärkungskammer 4 zur Aufnahme eines Verstärkungsprofils. Bei dem in der Figur gezeigten Ausführungsbeispiel handelt es sich um ein PVC-Strangpressprofil eines Blendrahmens mit weiteren Kammern. Die Erfindung ist nicht hierauf beschränkt. So kann die Erfindung auch in Flügelrahmen oder anderen Hohlkammerprofilen Verwendung finden. Auch ist die Erfindung nicht auf PVC-Strangpressprofile beschränkt.

In Figur 2 ist dasselbe Kunststofffensterprofil 1 mit einem erfindungsgemäßen Verstärkungsprofil 2 in der Verstärkungskammer 4 dargestellt. An der oberen Oberfläche des Verstärkungsprofils 2 ist ein stauchbares Dichtungsprofil 3 angeordnet. Bei dem stauchbaren Dichtungsprofil 3 handelt es sich um ein anextrudiertes schlauchförmiges Dichtungsprofil 3, welche in der Verstärkungskammer 4 den Raum zwischen Verstärkungsprofil 2 und Kunststofffensterprofil 1 überbrückt und somit das Verstärkungsprofil 2 an das Kunststofffensterprofil 1 drückt.

Das Verstärkungsprofil 2 ist bevorzugt aus glasfaserverstärktem Kunststoff, so dass es extrudiert werden kann. Das anextrudierte Dichtungsprofil 3 kann unmittelbar mit dem Verstärkungsprofil 2 co-extrudiert oder nachträglich post-co-extrudiert werden.

Der Querschnitt der Verstärkungskammer 4 im Kunststofffensterprofil 1 in Erstreckungsrichtung ist etwas größer als der Querschnitt des Verstärkungsprofils 2 in Erstreckungsrichtung, so dass das Verstärkungsprofil 2 mit Spiel in der Aussparung der Verstärkungskammer 4 aufgenommen werden kann. Dies ist notwendig, um das Verstärkungsprofil 2 in das Kunststofffensterprofil 1 einführen zu können.

Das Verstärkungsprofil 2 mit anextrudiertem schlauchförmigem Dichtungsprofil 3 ist isoliert in Figur 4 gezeigt. Der Querschnitt des Dichtungsprofils 3 ist in Erstreckungsrichtung im Wesentlichen rechteckig, wobei die linke Seitenwand 31 eine geringere Dicke aufweist als die gegenüberliegende rechte Seitenwand 32.

Es wäre jedoch auch möglich, dass der Querschnitt des Dichtungsprofils 3 eine andere Form aufweist wie beispielsweise die eines Federbalges oder einer Raute.

Das Dichtungsprofil 3 weist eine Höhe h auf, welche im ungestauchten Zustand größer ist als das Spiel, welches zwischen dem Kunststofffensterprofil 1 und dem aufgenommenen Verstärkungsprofil 2 an dem Ort besteht, an welchem das Dichtungsprofil 3 angeordnet ist. Hierdurch verbleibt das Dichtungsprofil 3 im montierten Zustand in einem gestauchten Zustand mit einer Höhe, welcher kleiner als die unbelastete Höhe h ist und übt eine Druckkraft auf die Verbindung zwischen dem Kunststofffensterprofil 1 und dem aufgenommenen Verstärkungsprofil 2 aus.

Um das erfindungsgemäße Verfahren anwenden zu können, ist es vorteilhaft, wenn vor dem Einführen des Verstärkungsprofils 2 in das Kunststofffensterprofil 1 ein Ende des schlauchförmigen Dichtungsprofils 3 verschlossen wird. Dies kann durch Warmumformung geschehen. In Figur 5 ist auf der rechten Seite eine derartige Verschließung 5 zu sehen.

Zum Einführen des Verstärkungsprofils 2 in das Kunststofffensterprofil 1 wird zunächst das Dichtungsprofil 3 gestaucht, indem eine Lanze 6 in das schlauchförmige Dichtungsprofil 3 eingeführt wird. Die Lanze 6 ist mit einer Vakuumpumpe 7 verbunden. Die Vakuumpumpe 7 saugt die Luft aus dem Inneren des schlauchförmigen Dichtungsprofils 3 ab, so dass ein Unterdruck gegenüber der Umgebung entsteht und das Dichtungsprofil 3 sich zusammen zieht. Aufgrund des Umstandes, dass das Dichtungsprofil 3 auf der der Lanze 6 abgewandten Seite verschlossen ist, kann keine Luft in das Dichtungsprofil 3 nachströmen. Da die linke Seitenwand 31 des Dichtungsprofils 3 eine geringere Dicke aufweist als die gegenüberliegende rechte Seitenwand 32, knickt das Dichtungsprofil gezielt auf der linken Seite ein und schmiegt sich an das Verstärkungsprofil 2 an. Das Verstärkungsprofil 2 kann nun mit dem gestauchten Dichtungsprofil 3 in die Verstärkungskammer 4 des Kunststofffensterprofils 1 eingeführt werden. Dies ist in den Figuren 3 und 5 dargestellt. Zwischen dem gestauchten Dichtungsprofil 3 und dem Kunststofffensterprofil 1 besteht noch ein Spalt, so dass das Verstärkungsprofil 2 ohne großen Kraftaufwand eingeführt werden kann. Idealerwiese weisen das Kunststofffensterprofil 1 und das Verstärkungsprofil 2 die gleiche Länge auf, so dass das Verstärkungsprofil 2 solange eingeschoben wird, bis es, wie in Figur 5 dargestellt, mit dem Kunststofffensterprofil 1 auf der rechten Seite bündig abschließt.

Dann wird die Lanze 4 aus dem Dichtungsprofil 3 gezogen. Nun strömt Luft in das Dichtungsprofil 3 ein und dieses möchte sich vertikal in seine ursprüngliche Form zurück ausdehnen. Da das Dichtungsprofil 3 jedoch eine ungestauchte Höhe h aufweist, welche größer als der Spalt zwischen dem Verstärkungsprofil 2 und dem Kunststofffensterprofil 1 ist, schlägt das Dichtungsprofil 3 gestaucht in der Verstärkungskammer 4 an und drückt somit das Verstärkungsprofil 2 an das Kunststofffensterprofil 1, wodurch das Verstärkungsprofil 2 kraft- und formschlüssig mit dem Kunststofffensterprofil 1 verbunden ist und nur noch unter äußerst großer Krafteinwirkung relativ bewegt werden kann. Ein Verschieben unter Schwerkraft oder sonstigen üblichen Bedingungen - zum Beispiel beim Handling der Profile in einem Fertigungszentrum - ist somit ausgeschlossen.

Durch die vorliegende Erfindung kann ein Verstärkungsprofil in einem Rahmenprofil konfektioniert werden, um dem Fensterbauer Vorbereitungszeit und -arbeit zu sparen.

Die Erfindung ist nicht auf das Ausführungsbeispiel begrenzt. Insbesondere ist es nicht auf Blendrahmen begrenzt, sondern kann auch bei Flügelrahmen sowohl bei Fenstern, als auch Türen Verwendung finden. Ferner kann ein Profil mehrere Verstärkungsprofile aufnehmen. An einem Verstärkungsprofil 2 können ein oder mehrere Dichtungsprofile 3 angeordnet sein.

### Bezugszeichenliste

- 1: Kunststofffensterprofil
- 2: Verstärkungsprofil
- 3: Dichtungsprofil
- 31: linke Seitenwand
- 32: rechte Seitenwand
- 4: Verstärkungskammer
- 5: Verschließung
- 6: Lanze
- 7: Vakuumpumpe

## Patentansprüche

1. Verstärkungsprofil (2) für ein Kunststofffensterprofil (1), wobei das Kunststofffensterprofil (1) über mindestens eine Verstärkungskammer (4) verfügt, welche zur Aufnahme des Verstärkungsprofils (2) geeignet ist, **dadurch gekennzeichnet, dass** an mindestens einer Oberfläche des Verstärkungsprofils (2) mindestens ein stauchbares Dichtungsprofil (3) angeordnet ist, wobei das Dichtungsprofil (3) mit dem Verstärkungsprofil (2) fest verbunden, nämlich anextrudiert ist.

2. Verstärkungsprofil (2) nach Anspruch 1, **dadurch gekennzeichnet,**
**dass** das stauchbare Dichtungsprofil (3) ein schlauchförmiges Dichtungsprofil (3) ist.

3. Verstärkungsprofil (2) nach einem der Ansprüche 1 oder 2, **dadurch gekennzeichnet, dass** der Querschnitt der Verstärkungskammer (4) im Kunststofffensterprofil (1) in Erstreckungsrichtung etwas größer ist als der Querschnitt des Verstärkungsprofils (2) in Erstreckungsrichtung, so dass das Verstärkungsprofil (2) mit Spiel in der Aussparung aufgenommen werden kann.

4. Verstärkungsprofil (2) nach Anspruch 3, **dadurch gekennzeichnet, dass** das Dichtungsprofil (3) eine Höhe (h) aufweist, welche im ungestauchten Zustand größer ist als das Spiel, welches zwischen dem Kunststofffensterprofil (1) und dem aufgenommenen Verstärkungsprofil (2) an dem Ort besteht, an welchem das Dichtungsprofil (3) angeordnet ist.

5. Verstärkungsprofil (2) nach einem der Ansprüche 3 oder 4, **dadurch gekennzeichnet, dass** das schlauchförmige Dichtungsprofil (3) an einem Ende verschlossen ist, wobei vorzugsweise zum Verschließen das Dichtungsprofil (3) an dieser Stelle warmumgeformt wird.

6. Verstärkungsprofil (2) nach einem der Ansprüche 1 bis 5, **dadurch gekennzeichnet, dass** der Querschnitt des Dichtungsprofils (3) in Erstreckungsrichtung im Wesentlichen rechteckig ist, wobei vorzugsweise eine Seitenwand (31) eine geringere Dicke aufweist als die gegenüberliegende Seitenwand (32).

7. Verstärkungsprofil (2) nach einem der Ansprüche 1 bis 6, **dadurch gekennzeichnet, dass** der Querschnitt des Dichtungsprofils (3) in Erstreckungsrichtung im Wesentlichen die Form eines Federbalges aufweist.

8. Verfahren zur Montage eines Verstärkungsprofil (2) mit einem stauchbare Dichtungsprofil (3) nach einem der Ansprüche 1 bis 7 mit einem Kunststofffensterprofil (1), **dadurch gekennzeichnet, dass** das mit dem Verstärkungsprofil (2) verbundene Dichtungsprofil (3) zunächst gestaucht wird, dann das Verstärkungsprofil (2) mit dem Dichtungsprofil (3) in die Verstärkungskammer (4) des Kunststofffensterprofil (1) eingeführt wird und danach das Dichtungsprofil (3) von den stauchenden Kräften entlastet wird.

9. Verfahren zur Montage eines Verstärkungsprofil (2) mit einem Kunststofffensterprofil (1) nach Anspruch 8, wobei das stauchbare Dichtungsprofil (3) ein schlauchförmiges Dichtungsprofil (3) ist, **dadurch gekennzeichnet, dass** das Dichtungsprofil (3) gestaucht wird, indem im Inneren des Schlauchprofils (3) ein Unterdruck erzeugt wird und das Dichtungsprofil (3) von den stauchenden Kräften entlastet wird, indem im Inneren des Schlauchprofils (3) der Druck erhöht wird, vorzugsweise mit Umgebungsdruck beaufschlagt wird.

10. Verfahren zur Montage eines Verstärkungsprofil (2) mit einem Kunststofffensterprofil (1) nach Anspruch 9, **dadurch gekennzeichnet, dass**
das an einem Ende des Dichtungsprofils (3) dieses verschlossen wird, während am anderen Ende des Dichtungsprofils (3) eine Vorrichtung zur Erzeugung eines Unterdrucks angeschlossen wird.

11. Verfahren zur Montage eines Verstärkungsprofil (2) mit einem Kunststofffensterprofil (1) nach Anspruch 8, wobei das stauchbare Dichtungsprofil (3) ein schlauchförmiges Dichtungsprofil (3) ist, **dadurch gekennzeichnet, dass** das Dichtungsprofil (3) mechanisch, vorzugsweise mittels eines Bandes gestaucht wird.

## Claims

1. Reinforcement profile (2) for a plastic window profile (1), wherein the plastic window profile (1) has at least one reinforcement chamber (4) which is suitable for receiving the reinforcement profile (2), **characterized in that** at least one compressible sealing profile (3) is arranged on at least one surface of the reinforcement profile (2), wherein the sealing profile (3) is firmly connected to the reinforcement profile (2), namely extruded on.

2. Reinforcement profile (2) according to Claim 1, **characterized in that** the compressible sealing profile (3) is a tubular sealing profile (3).

3. Reinforcement profile (2) according to any one of Claims 1 or 2, **characterized in that** the cross section of the reinforcement chamber (4) in the plastic window profile (1) is slightly larger in the direction of extension than the cross section of the reinforcement profile (2) in the direction of extension, so that the reinforcement profile (2) can be received with play in the recess.

4. Reinforcement profile (2) according to Claim 3, **characterized in that** the sealing profile (3) has a height (h) which in the uncompressed state is greater than the play which exists between the plastic window profile (1) and the received reinforcement profile (2) at the location where the sealing profile (3) is arranged.

5. Reinforcement profile (2) according to any one of Claims 3 or 4, **characterized in that** the tubular sealing profile (3) is closed at one end, wherein the sealing profile (3) is preferably hot formed at this point for the purpose of closing.

6. Reinforcement profile (2) according to any one of Claims 1 to 5, **characterized in that** the cross section of the sealing profile (3) is substantially rectangular in the direction of extension, wherein preferably one side wall (31) has a lesser thickness than the opposite side wall (32).

7. Reinforcement profile (2) according to any one of Claims 1 to 6, **characterized in that** the cross section of the sealing profile (3) has essentially the shape of bellows in the direction of extension.

8. Method for assembling a reinforcement profile (2) with a compressible sealing profile (3) according to any one of Claims 1 to 7 with a plastic window profile (1), **characterized in that** the sealing profile (3) connected to the reinforcement profile (2) is first compressed, then the reinforcement profile (2) with the sealing profile (3) is inserted into the reinforcement chamber (4) of the plastic window profile (1) and thereafter the sealing profile (3) is relieved of the compressive forces.

9. Method for assembling a reinforcement profile (2) with a plastic window profile (1) according to Claim 8, wherein the compressible sealing profile (3) is a tubular sealing profile (3), **characterized in that** the sealing profile (3) is compressed by generating a vacuum inside the tubular profile (3) and the sealing profile (3) is relieved of the compressive forces by increasing the pressure inside the tubular profile (3), preferably by applying ambient pressure.

10. Method for assembling a reinforcement profile (2) with a plastic window profile (1) according to Claim 9, **characterized in that** the sealing profile (3) is closed at one end, while a device for generating a vacuum is connected at the other end of the sealing profile (3).

11. Method for assembling a reinforcement profile (2) with a plastic window profile (1) according to Claim 8, wherein the compressible sealing profile (3) is a tubular sealing profile (3), **characterized in that** the sealing profile (3) is compressed mechanically, preferably by means of a band.

## Revendications

1. Profilé de renforcement (2) pour un profilé de fenêtre en matière synthétique (1), le profilé de fenêtre en matière synthétique (1) possédant au moins une chambre de renforcement (4), laquelle est appropriée à la réception du profilé de renforcement (2), **caractérisé en ce qu'**au moins un profilé d'étanchéité compressible (3) est disposé au niveau d'au moins une surface du profilé de renforcement (2), le profilé d'étanchéité compressible (3) étant relié fixement au profilé de renforcement (2), à savoir extrudé sur celui-ci.

2. Profilé de renforcement (2) selon la revendication 1, **caractérisé en ce que** le profilé d'étanchéité compressible (3) est un profilé d'étanchéité tubulaire (3).

3. Profilé de renforcement (2) selon l'une des revendications 1 ou 2, **caractérisé en ce que** la section transversale de la chambre de renforcement (4) dans le profilé de fenêtre en matière synthétique (1) est légèrement plus grande dans la direction d'étendue que la section transversale du profilé de renforcement (2) dans la direction d'étendue, de sorte que le profilé de renforcement (2) peut être reçu avec jeu dans l'évidement.

4. Profilé de renforcement (2) selon la revendication 3, **caractérisé en ce que** le profilé d'étanchéité (3) présente une hauteur (h) qui, dans l'état non comprimé, est plus grande que le jeu qui existe entre le profilé de fenêtre en matière synthétique (1) et le profilé de renforcement reçu (2) à l'emplacement auquel le profilé d'étanchéité (3) est disposé.

5. Profilé de renforcement (2) selon l'une des revendications 3 ou 4, **caractérisé en ce que** le profilé d'étanchéité tubulaire (3) est fermé à une extrémité, le profilé d'étanchéité (3) étant de préférence formé à chaud à cet endroit pour la fermeture.

6. Profilé de renforcement (2) selon l'une des revendications 1 à 5, **caractérisé en ce que** la section transversale du profilé d'étanchéité (3) est sensiblement rectangulaire dans la direction d'étendue, de préférence une paroi latérale (31) présentant une plus faible épaisseur que la paroi latérale (32) opposée.

7. Profilé de renforcement (2) selon l'une des revendications 1 à 6, **caractérisé en ce que** la section transversale du profilé d'étanchéité (3) présente sensiblement la forme d'un soufflet dans la direction d'étendue.

8. Procédé de montage d'un profilé de renforcement (2) comportant un profilé d'étanchéité compressible (3) selon l'une des revendications 1 à 7 sur un profilé de fenêtre en matière synthétique (1), **caractérisé en ce que** le profilé d'étanchéité (3) relié au profilé de renforcement (2) est tout d'abord comprimé, puis le profilé de renforcement (2) est inséré avec le profilé d'étanchéité (3) dans la chambre de renforcement (4) du profilé de fenêtre en matière synthétique (1) et ensuite le profilé d'étanchéité (3) est libéré des forces compressives.

9. Procédé de montage d'un profilé de renforcement (2) sur un profilé de fenêtre en matière synthétique (1) selon la revendication 8, le profilé d'étanchéité compressible (3) étant un profilé d'étanchéité tubulaire (3), **caractérisé en ce que** le profilé d'étanchéité (3) est comprimé, par le fait qu'une dépression est produite dans l'intérieur du profilé tubulaire (3), et le profilé d'étanchéité (3) est libéré des forces compressives, par le fait que la pression est augmentée dans l'intérieur du profilé tubulaire (3), de préférence est soumis à la pression ambiante.

10. Procédé de montage d'un profilé de renforcement (2) sur un profilé de fenêtre en matière synthétique (1) selon la revendication 9, **caractérisé en ce qu'**à une extrémité du profilé d'étanchéité (3), celui-ci est fermé, tandis qu'à l'autre extrémité du profilé d'étanchéité (3) est raccordé un dispositif permettant de produire une dépression.

11. Procédé de montage d'un profilé de renforcement (2) sur un profilé de fenêtre en matière synthétique (1) selon la revendication 8, le profilé d'étanchéité compressible (3) étant un profilé d'étanchéité tubulaire (3), **caractérisé en ce que** le profilé d'étanchéité (3) est comprimé mécaniquement, de préférence au moyen d'une bande.
